# EUROPÄISCHE PATENTSCHRIFT

(11) **EP 1 743 611 B1**
(45) Veröffentlichungstag und Bekanntmachung des Hinweises auf die Patenterteilung: **19.03.2008**
(21) Anmeldenummer: 06013702.3
(22) Anmeldetag: 01.07.2006
(51) Int. Cl.: A61G 3/06, B60P 1/43

(54) **Ausfahrbare Einstiegsrampe für Fahrzeuge des öffentlichen Personenverkehrs**
Extensible ramp for public service vehicles
Rampe extensible pour véhicules de transport en commun

(30) Priorität: 16.07.2005 DE 202005011221 U
(43) Veröffentlichungstag der Anmeldung: 17.01.2007
(73) Patentinhaber: Gebr. Bode GmbH & Co. KG, 34123 Kassel (DE)
(72) Erfinder: Knothe, Uwe, 34355 Staufenberg (DE)
(74) Vertreter: Bauer Vorberg Kayser Patentanwälte

(56) Entgegenhaltungen:
- WO-A-96/26848
- DE-A1- 4 422 598
- DE-A1- 19 909 700

## Beschreibung

Die Erfindung betrifft eine ausfahrbare Einstiegsrampe für Fahrzeuge des öffentlichen Personenverkehrs mit den Merkmalen aus dem Oberbegriff des Patentanspruchs 1.

Derartige Einstiegsrampen sind an sich bekannt und beispielsweise in DE 100 65 989 C2, DE 41 34 559 C2 und DE 44 22 598 A1 beschrieben.

Bei Einstiegsrampen dieser bekannten Bauart besteht das Problem, dass Bahnsteige, die sich auf nahezu gleicher Höhe wie der Einstiegsbereich des Fahrzeugs befinden, nicht erreicht werden können, da die Ausschubplatte unterhalb der Einstiegsfläche angeordnet ist und die Anhebebewegung erst nach der Ausfahrtbewegung erfolgt. Die Ausschubplatte fährt somit erst gegen den Bahnsteig, und es wird ein Reversiervorgang ausgelöst.

Es sind auch Einstiegsrampen bekannt, bei denen die Ausschubplatte sich bereits beim Ausfahren am vorderen Ende anhebt, so dass ein auf gleicher Höhe oder höher gelegener Bahnsteig erreicht werden kann. In DE 195 03 079 C2 ist eine Überfahrrampe für Rollstuhlfahrer in Fahrzeugen mit Niederflureinstiegen, insbesondere Reisezugwagen beschrieben, bei welcher die Ausschubplatte aus mindestens zwei gelenkig miteinander verbundenen Teilen besteht, die um eine horizontale Achse relativ zueinander verschwenkbar sind und bei der Ausfahrbewegung ein Teil des Fußbodens des Einstiegsraums zusammen mit den Führungen der Ausschubplatte angehoben wird.

Weiterhin ist in DE 199 09 700 A1 eine Vorrichtung zur Erleichterung des Ein- und Aussteigens an einem Fahrzeug des öffentlichen Personenverkehrs, insbesondere einem Bahnsteige anfahrenden Fahrzeug beschrieben, bei welcher die Ausschubplatte derart schwenkbar angeordnet ist, dass ihre nach außen weisende Kante angehoben oder abgesenkt werden kann, wobei mindestens ein Teilabschnitt des Fahrzeugbodens, der der Einstiegsöffnung zugewandt ist, mit angehoben wird.

Der Erfindung liegt die Aufgabe zugrunde, eine Einstiegsrampe mit den Merkmalen aus dem Oberbegriff des Patentanspruchs 1 so auszugestalten, dass es mittels einfacher konstruktiver Maßnahmen möglich ist, Bahnsteige, die auf nahezu gleicher Höhe wie der Einstiegsbereich des Fahrzeugs liegen, zu erreichen, ohne dass ein Teil des Fahrzeugbodens im Einstiegsbereich mit angehoben werden muss und ohne dass besondere Steuereinrichtungen zur Führung der Ausschubplatte notwendig sind.

Die Lösung dieser Aufgabe erfolgt erfindungsgemäß mit den Merkmalen aus dem kennzeichnenden Teil des Patentanspruchs 1. Vorteilhafte Weiterbildungen der erfindungsgemäßen Einstiegsrampe sind in den abhängigen Ansprüchen beschrieben.

Der Grundgedanke der Erfindung besteht darin, die über ein Doppelscharnier mit dem verschiebbaren Transportelement verbundene Ausschubplatte so über ein am vorderen Ende des Gehäuses angeordnetes Abstützelement zu führen, dass, je nachdem, ob der Schwerpunkt der Ausschubplatte bei der Ausfahrbewegung vor oder hinter dem Abstützelement liegt, einander entgegengesetzte Kippmomente entstehen, aufgrund derer die Ausschubplatte in einem ersten Abschnitt der Ausfahrbewegung am vorderen Ende angehoben wird, um sich dann in einem zweiten Abschnitt der Ausfahrbewegung auf den Bahnsteig abzusenken.

Bei einer besonders vorteilhaften Ausführungsform der ausfahrbaren Einstiegsrampe ist zudem das Transportelement als geschlossener rechteckiger Rahmen ausgebildet, und die Antriebsvorrichtung ist in der Mitte des Gehäuses innerhalb dieses Rahmens angeordnet. Hierdurch ergeben sich stabilere und längere Führungsmöglichkeiten für den Rahmen, da in diesem Falle die Antriebsvorrichtung nicht, wie bei bekannten Einstiegsrampen, hinter dem Rahmen angeordnet werden muss sondern weiter nach vorne verlegt werden kann.

Im folgenden werden anhand der beigefügten Zeichnungen Ausführungsbeispiele für eine ausfahrbare Einstiegsrampe nach der Erfindung näher erläutert.

### In den Zeichnungen zeigen:

- Fig. 1: eine Einstiegsrampe in Seitenansicht mit ausgefahrener Ausschubplatte ohne zugehörige Teile des Fahrzeugs;
- Fig. 2: die Einstiegsrampe nach Fig. 1 in einem Längsschnitt entlang der Linie A-A in Fig. 5;
- Fig. 3: in einer Darstellung analog Fig. 2 die Einstiegsrampe mit eingefahrener Ausschubplatte;
- Fig. 4: eine Aufsicht auf die Einstiegsrampe nach Fig. 1 bis 3 bei abgenommenem Gehäusedeckel in einer Ausführungsform mit elektrischem Antriebsmotor bei ausgefahrener Ausschubplatte;
- Fig. 5: die Einstiegsrampe nach Fig. 1 bis 3 in einer Darstellung analog Fig. 4 in einer Ausführungsform mit pneumatischem Antriebszylinder bei eingefahrener Ausschubplatte.

Die in den Zeichnungen dargestellte ausfahrbare Einstiegsrampe kann in ein nicht dargestelltes Fahrzeug des öffentlichen Personenverkehrs eingebaut sein, das sich an einem Bahnsteig B befindet.

Die Einstiegsrampe besitzt ein geschlossenes Gehäuse 1 mit einem Boden 1.1, einer Gehäusedeckplatte 1.2, Seitenwänden 1.3 und einer sich an das vordere Ende der Gehäusedeckplatte anschließenden Trittleiste 1.4. Dabei bilden die Gehäusedeckplatte 1.2 und die Trittleiste 1.4 einen Teil des Fahrzeugbodens im Einstiegsbereich.

Innerhalb des Gehäuses 1 ist ein von einer weiter unten näher beschriebenen Antriebsvorrichtung in Ausfahrrichtung verschiebbares Transportelement angeordnet. Das Transportelement ist als geschlossener rechteckiger Rahmen 3 mit einem vorderen Querträger 3.1 und einem hinteren Querträger 3.2 sowie zwei Seitenträgern 3.3 und 3.4 ausgebildet. Am vorderen Querträger 3.1 des Rahmens 3 ist über Doppelscharniere 10 das hintere Ende einer Ausschubplatte 2 befestigt, wobei das dem Rahmen 3 zugewandte Ende der Doppelscharniere jeweils ein Gelenk 10.1 und das der Ausschubplatte 2 zugewandte Ende der Doppelscharniere ein Gelenk 10.2 aufweist.

Die Antriebsvorrichtung für den sich über die gesamte Breite des Gehäuses 1 erstreckenden Rahmen 3 ist innerhalb des Rahmens 3 angeordnet. Hierbei sind beispielsweise folgende Antriebsvorrichtungen möglich.

Gemäß dem Ausführungsbeispiel nach Fig. 4 kann die Antriebsvorrichtung einen elektrischen Getriebemotor 4 aufweisen, dessen Abtriebsritzel in eine mit dem Rahmen 3 fest verbundene Zahnstange 4.1 eingreift.

Es ist aber auch möglich, gemäß dem Ausführungsbeispiel nach Fig. 5 als Antriebsvorrichtung einen sich in Gehäuselängsrichtung erstreckenden Pneumatikzylinder 4' vorzusehen, der mit dem Gehäuseboden 1.1 fest verbunden ist, wobei der Kolben des Pneumatikzylinders über eine Kolbenstange 4.1' mit dem vorderen Querträger 3.1 des Rahmens 3 verbunden ist. Dabei kann der Pneumatikzylinder 4' im wesentlichen auf der Längsmittelachse des Gehäuses 1 angeordnet sein.

Am vorderen Ende des Gehäuses 1 ist ein als Abstützleiste ausgebildetes Abstützelement 12 so angeordnet, dass die Ausschubplatte an ihrer Unterseite beim Ausfahren durch die Abstützfläche des Abstützelementes 12 unterstützt ist. Die Länge des Doppelscharniers ist so bemessen, dass im eingefahrenen Zustand (siehe Fig. 3) der Ausschubplatte 2 und während eines ersten Abschnitts der Ausfahrbewegung der Ausschubplatte 2 der Schwerpunkt S der Ausschubplatte innerhalb des Abstützelements 12 liegt, so dass infolge des entstehenden Kippmomentes die Unterseite der Ausschubplatte 2 im Bereich innerhalb des Abstützelements 12 tiefer liegt als die Abstützfläche. In diesem Zustand sind die Doppelscharniere 10 nach vorne und unten geneigt. Dies hat zur Folge, dass im ersten Abschnitt der Ausfahrbewegung der Ausschubplatte 2 diese unter einem vorgegebenen spitzen Winkel nach oben ausgerichtet ausfährt und zwar so lange, bis der Schwerpunkt S über das Abstützelement 12 nach außen bewegt wird. Dann setzt eine Umkehrung des Kippmomentes in einem zweiten Abschnitt der Ausfahrbewegung ein, was zur Folge hat, dass sich das hintere Ende der Ausschubplatte 2 anhebt und sich das vordere Ende auf den Bahnsteig B absenkt. Diese Position ist in Figur 2 dargestellt, und es ist erkennbar, dass in dieser Stellung die Doppelscharniere 10 vom Rahmen 3 ausgehend schräg nach oben ausgerichtet sind.

Der ganze Bewegungsablauf ist so, dass die Vorderkante der Ausschubplatte 2 am Anfang der Ausfahrbewegung eine anhebende Bewegung ausführt und somit nicht gegen den Bahnsteig B fährt sondern ihn übergreift. Nach Umkehrung des Kippmomentes senkt sich das vordere Ende der Ausschubplatte 2 auf den Bahnsteig B ab. Es kann somit ein nahezu ebener Gesamteinstiegsbereich, bestehend aus der Ausschubplatte 2, der Trittleiste 1.4 und der Gehäusedeckplatte 1.2, erzielt werden.

Die Vorderseite des Gehäuses ist mit einer Verschlussklappe 11 verschlossen, die bei der Ausfahrbewegung der Ausschubplatte 2 aufgedrückt wird (siehe Fig. 2).

Im Gehäuse 1 innerhalb des Rahmens 3 können weitere Bauelemente angeordnet sein, die in den Ausführungsformen nach den Fig. 4 und 5 jeweils mit gleichen Bezugsziffern versehen sind.

So sind innerhalb des Rahmens 3 zu beiden Seiten der Antriebsvorrichtung 4 bzw. 4' zwischen der Gehäusedeckplatte 1.2 und dem Gehäuseboden 1.1 Abstützelemente 5 angeordnet.

Weiterhin sind innerhalb des Rahmens 3 Verriegelungseinheiten 6.1 und 6.2 sowie Endschalter 7.1, 7.2, 7.3 zur Erfassung von Positionen des Rahmens 3 und der Ausschubplatte 2 bzw. zur Steuerung der Antriebsvorrichtung angeordnet.

Die Verriegelungseinheiten 6.1 und 6.2 greifen in am Rahmen 3 befestigte Verriegelungselemente und sichern die Position der Ausschubplatte 2 in den aus- und eingefahrenen Endlagen. Die Endschalter 7.1, 7.2, 7.3 werden durch ebenfalls am Rahmen befestigte Betätigungsnocken 7.11, 7.21, 7.31 angesteuert.

Der Rahmen 3 ist durch im Gehäuse 1 angeordnete, in Längrichtung verlaufende Führungsschienen 8.1 und 8.2 geführt. Weiterhin sind am Gehäuse bzw. am Rahmen 3 Anschläge 9 bzw. 9.1 vorgesehen.

## Patentansprüche

1. Ausfahrbare Einstiegsrampe für Fahrzeuge des öffentlichen Personenverkehrs mit einer im Einstiegsbereich des Fahrzeugs angeordneten, in einem geschlossenen Gehäuse (1) geführten, mittels einer Antriebsvorrichtung aus- und einfahrbaren Ausschubplatte (2), deren hinteres Ende über mindestens ein Doppelscharnier (10) an einem im Gehäuse (1) geführten, sich über die gesamte Breite des Gehäuses (1) erstreckenden, von der Antriebsvorrichtung in Ausfahrrichtung verschiebbaren Transportelement befestigt ist, **dadurch gekennzeichnet, dass** am vorderen Ende des Gehäuses (1) mindestens ein die Ausschubplatte (2) an ihrer Unterseite mittels einer Abstützfläche unterstützendes Abstützelement (12) angeordnet ist und die Länge des Doppelscharniers (10) so bemessen ist, dass im eingefahrenen Zustand der Ausschubplatte (2) und während eines ersten Abschnitts der Ausfahrbewegung der Ausschubplatte (2) der Schwerpunkt (S) der Ausschubplatte (2) innerhalb des Abstützelements (12) liegt, so dass infolge eines entstehenden Kippmomentes die Unterseite der Ausschubplatte (2) innerhalb des Abstützelements (12) tiefer liegt als die Abstützfläche und die Ausschubplatte (2) in dem ersten Abschnitt der Ausfahrbewegung unter einem vorgegebenen spitzen Winkel nach oben ausgerichtet ausfährt, während in einem zweiten Abschnitt der Ausfahrbewegung, in welcher der Schwerpunkt (S) der Ausschubplatte außerhalb des Abstützelements (12) liegt, durch ein entgegengesetztes Kippmoment das hintere Ende der Ausschubplatte (2) angehoben wird.

2. Einstiegsrampe nach Anspruch 1, **dadurch gekennzeichnet, dass** das Abstützelement (12) als sich über die gesamte Breite der Ausschubplatte (2) erstreckende Abstützleiste ausgebildet ist.

3. Einstiegsrampe nach Anspruch 1 oder 2, **dadurch gekennzeichnet, dass** das Transportelement als geschlossener rechteckiger Rahmen (3) mit einem vorderen (3.1) und einem hinteren (3.2) Querträger und zwei Seitenträgem (3.3, 3.4) ausgebildet ist und die Antriebsvorrichtung (4, 4') innerhalb dieses Rahmens (3) angeordnet ist.

4. Einstiegsrampe nach Anspruch 3, **dadurch gekennzeichnet, dass** die Antriebsvorrichtung mindestens einen sich in Gehäuselängsrichtung erstrekkenden Pneumatikzylinder (4') aufweist, der mit dem Gehäuseboden (1.1) fest verbunden ist, und der Kolben des Pneumatikzylinders über eine Kolbenstange (4.1') mit dem vorderen Querträger (3.1) des Rahmens (3) verbunden ist.

5. Einstiegsrampe nach Anspruch 4, **dadurch gekennzeichnet, dass** die Antriebsvorrichtung einen Pneumatikzylinder (4') aufweist, der im wesentlichen auf der Längsmittelachse des Gehäuses (1) angeordnet ist.

6. Einstiegsrampe nach Anspruch 3, **dadurch gekennzeichnet, dass** die Antriebsvorrichtung einen elektrischen Getriebemotor (4) aufweist, dessen Abtriebsritzel in eine mit dem Rahmen (3) fest verbundene, sich in Längsrichtung erstreckende Zahnstange (4.1) eingreift.

7. Einstiegsrampe nach einem der Ansprüche 1 bis 6, **dadurch gekennzeichnet, dass** die Ausschubplatte (2) über das Doppelscharnier (10) schwenkbar am vorderen Querträger (3.1) befestigt ist.

8. Einstiegsrampe nach einem der Ansprüche 1 bis 7, **dadurch gekennzeichnet, dass** das Gehäuse (1) derart in das Untergestell des Fahrzeugs integriert ist, dass die Gehäusedeckplatte (1.2) einen Teil des Fahrzeugbodens im Einstiegsbereich bildet.

9. Einstiegsrampe nach Anspruch 3 und ggf. einem der Ansprüche 4 bis 8, **dadurch gekennzeichnet, dass** innerhalb des Rahmens (3) zu beiden Seiten der Antriebsvorrichtung (4, 4') zwischen der Gehäusedeckplatte (1.2) und dem Gehäuseboden (1.1) Abstützelemente (5) angeordnet sind.

10. Einstiegsrampe nach Anspruch 3 und ggf. einem der Ansprüche 4 bis 9, **dadurch gekennzeichnet, dass** innerhalb des Rahmens (3) Verriegelungseinheiten (6.1, 6.2) und/oder Endschalter (7.1, 7.2, 7.3) zur Fixierung der Endlagen und zur Erfassung der Positionen von Rahmen (3) und Ausschubplatte (2) bzw. zur Steuerung der Antriebsvorrichtung angeordnet sind.

11. Einstiegsrampe nach Anspruch 3 und ggf. einem der Ansprüche 4 bis 10, **dadurch gekennzeichnet, dass** die Seitenträger (3.3, 3.4) des Rahmens (3) in im Gehäuse (1) angeordneten Führungsschienen (8.1, 8.2) geführt sind.

## Claims

1. A deployable boarding ramp for local public transport vehicles, with an extension plate (2) adapted for deployment and retraction by means of a drive device, said extension plate being disposed in the vehicle boarding area and guided in a closed housing (1), the rear end of said extension plate being fastened through at least one double hinge (10) to a transport element guided in said housing (1) for displacement in the deployment direction by said drive device and extending over the entire width of said housing, **characterized in that** at least one support element (12) supporting the extension plate (2) on its underside by means of a supporting surface is disposed at the front end of said housing (1) and that the length of the double hinge (10) is dimensioned such that, in the retracted condition of said extension plate (2) and during a first phase of the deploying movement of said extension plate (2), the center of gravity (S) of said extension plate (2) lies inside said support element (12) so that, by virtue of a tilting moment generated, the underside of said extension plate (2) is lower than said supporting surface inside said support element (12), and that, in the first phase of the deployment movement, said extension plate (2) is deployed pointing upward at a given acute angle whilst in a second phase of the deployment movement in which the center of gravity (S) of the extension plate lies outside said support element (12) the rear end of said extension plate (2) is raised by an opposite tilting moment.

2. The boarding ramp as set forth in claim 1, **characterized in that** the support element (12) is configured to be a support strip extending over the entire width of the extension plate (2).

3. The boarding ramp as set forth in claim 1 or 2, **characterized in that** the transport element is configured to be a closed rectangular frame (3) with a front crossbeam (3.1) and a rear crossbeam (3.2) and with two side beams (3.3, 3.4) and that the drive device (4, 4') is disposed inside said frame (3).

4. The boarding ramp as set forth in claim 3, **characterized in that** the drive device comprises at least one pneumatic cylinder (4'), said cylinder extending in the longitudinal direction of the housing and being fixedly connected to the housing floor (1.1), and the piston of the pneumatic cylinder being connected to the front crossbeam (3.1) of the frame (3) via a piston rod (4.1').

5. The boarding ramp as set forth in claim 4, **characterized in that** the drive device comprises a pneumatic cylinder (4') that is substantially disposed on the longitudinal central axis of the housing (1).

6. The boarding ramp as set forth in claim 3, **characterized in that** the drive device comprises an electric gear motor (4) the driven pinion of which engages a toothed rack (4.1) fixedly connected to the frame (3) and extending in the longitudinal direction.

7. The boarding ramp as set forth in any one of the claims 1 through 6, **characterized in that** the extension plate (2) is pivotally fastened to the front crossbeam (3.1) through the double hinge (10).

8. The boarding ramp as set forth in any one of the claims 1 through 7, **characterized in that** the housing (1) is integrated in such a manner in the underframe of the vehicle that the housing cover plate (1.2) forms a part of the vehicle floor in the boarding area.

9. The boarding ramp as set forth in claim 3 and, if applicable, in any one of the claims 4 through 8, **characterized in that** support elements (5) are disposed inside the frame (3) on either side of the drive device (4, 4'), between the housing cover plate (1.2) and the housing floor (1.1).

10. The boarding ramp as set forth in claim 3 and, if applicable, in any one of the claims 4 through 9, **characterized in that** locking units (6.1, 6.2) and/or end switches (7.1, 7.2, 7.3) for fixing the end positions and for detecting the positions of the frame (3) and of the extension plate (2) or for controlling the drive device are disposed inside said frame (3).

11. The boarding ramp as set forth in claim 3 and, if applicable, in any one of the claims 4 through 10, **characterized in that** the side beams (3.3, 3.4) of the frame (3) are guided in guide rails (8.1, 8.2) disposed in the housing (1).

## Revendications

1. Rampe d'accès rétractable pour véhicule de transport public, avec une palette rétractable (2) guidée dans une cassette (1) fermée, disposée dans la zone d'accès du véhicule, apte à être sortie et rentrée moyennant un dispositif d'entraînement, dont l'extrémité arrière est fixée par au moins une charnière double (10) à un élément de transport mobile en translation guidé dans la cassette (1), s'étendant sur toute la largeur de la cassette (1) et apte à être déplacé en translation dans la direction de sortie par le dispositif d'entraînement, **caractérisée en ce qu'**au moins un élément formant support (12) destiné à supporter la palette rétractable (2) sur sa face inférieure moyennant une surface de support est disposé à l'extrémité avant de la cassette (1) et que la longueur de la charnière double (10) est dimensionnée de telle sorte qu'à l'état rentré de la palette rétractable (2) et pendant une première phase du mouvement sortant de la palette rétractable (2) le centre de gravité (S) de la palette rétractable (2) est situé à l'intérieur de l'élément formant support (12) de sorte que, suite à un couple de basculement se produisant, la face inférieure de la palette rétractable (2) à l'intérieur de l'élément formant support (12) se trouve en contrebas de la surface formant support et que, dans la première phase du mouvement sortant, la palette rétractable (2) sort, inclinée selon un angle aigu donné et orientée vers le haut, tandis que dans une deuxième phase du mouvement sortant, pendant laquelle le centre de gravité (S) de la palette rétractable est situé en dehors de l'élément formant support (12), l'extrémité arrière de la palette rétractable (2) est soulevée par un couple de basculement opposé.

2. Rampe d'accès selon la revendication 1, **caractérisée en ce que** l'élément formant support (12) est conformé en forme de baguette support s'étendant sur toute la largeur de la palette rétractable (2).

3. Rampe d'accès selon la revendication 1 ou 2, **caractérisée en ce que** l'élément de transport est conformé en forme de cadre (3) rectangulaire fermé avec une traverse avant (3.1) et une traverse arrière (3.2) et deux longerons (3.3, 3.4) et que le dispositif d'entraînement (4, 4') est disposé à l'intérieur de ce cadre (3).

4. Rampe d'accès selon la revendication 3, **caractérisée en ce que** le dispositif d'entraînement comporte au moins un vérin pneumatique (4') s'étendant dans le sens de la longueur de la cassette, ce vérin étant solidarisé de façon fixe au plancher (1.1) de la cassette et le piston du vérin étant relié à la traverse avant (3.1) du cadre (3) par l'intermédiaire d'une tige de piston (4.1').

5. Rampe d'accès selon la revendication 4, **caractérisée en ce que** le dispositif d'entraînement comporte un vérin pneumatique (4') qui est disposé sensiblement sur l'axe médian longitudinal de la cassette (1).

6. Rampe d'accès selon la revendication 3, **caractérisée en ce que** le dispositif d'entraînement comporte un moteur à engrenage électrique (4) dont le pignon de sortie s'engage dans une crémaillère (4.1) s'étendant dans le sens de la longueur et solidarisée de façon fixe au cadre (3).

7. Rampe d'accès selon l'une quelconque des revendications 1 à 6, **caractérisée en ce que** la palette rétractable (2) est fixée mobile en pivotement sur la traverse avant (3.1) par l'intermédiaire de la charnière double (10).

8. Rampe d'accès selon l'une quelconque des revendications 1 à 7, **caractérisée en ce que** la cassette (1) est intégrée de telle façon dans le châssis du véhicule que la plaque de recouvrement (1.2) de la cassette forme dans la zone d'accès une partie du plancher du véhicule.

9. Rampe d'accès selon la revendication 3 et le cas échéant l'une quelconque des revendications 4 à 8, **caractérisée en ce que** des éléments (5) formant support sont disposés à l'intérieur du cadre (3), de part et d'autre du dispositif d'entraînement (4, 4'), entre la plaque de recouvrement (1.2) de la cassette et le plancher (1.1) de la cassette.

10. Rampe d'accès selon la revendication 3 et le cas échéant l'une quelconque des revendications 4 à 9, **caractérisée en ce que** des organes de verrouillage (6.1, 6.2) et/ou des interrupteurs fin de course (7.1, 7.2, 7.3) destinés à fixer les positions extrêmes et à saisir les positions du cadre (3) et de la palette rétractable (2) ou à contrôler le dispositif d'entraînement sont disposés à l'intérieur du cadre (3).

11. Rampe d'accès selon la revendication 3 et le cas échéant l'une quelconque des revendications 4 à 10, **caractérisée en ce que** les longerons (3.3, 3.4) du cadre sont guidés dans des rails de guidage (8.1, 8.2) disposés dans la cassette (1).
